# FASCICULE DE BREVET EUROPEEN

(11) **EP 0 318 397 B1**
(45) Date de publication et mention de la délivrance du brevet: **27.05.1992**
(21) Numéro de dépôt: 88402979.4
(22) Date de dépôt: 25.11.1988
(51) Int. Cl.: B63H 9/10

(54) **Perfectionnements apportés aux enrouleurs de voiles, notamment aux enrouleurs de grand-voiles**
Segelrollreffer, insbesondere Gross-Segelrollreffern
Main sail roll-furlers

(30) Priorité: 26.11.1987 FR 8716407
(43) Date de publication de la demande: 31.05.1989
(73) Titulaire: Despres, Jean-Michel, F-50550 St.Vaast-la-Hougue (FR); Pasdelou, Jean-Marie, F-50100 Cherbourg (FR)
(72) Inventeur: Despres, Jean-Michel, F-50550 St.Vaast-la-Hougue (FR); Pasdelou, Jean-Marie, F-50100 Cherbourg (FR)
(74) Mandataire: Armengaud Ainé, Charles

(56) Documents cités:
- EP-A- 0 076 878
- US-A- 3 132 620
- US-A- 4 267 790
- US-A- 4 480 570

## Description

La présente invention concerne des perfectionnements apportés aux dispositifs, appelés enrouleurs, destinés à modifier, par enroulement, la surface d'une voile et constitués, essentiellement, par un tube ou profil, tournant autour de son axe sous l'action d'un système de commande, tube ou profil duquel la voile est rendue solidaire et autour duquel elle s'enroule.

L'invention est destinée à s'appliquer plus particulièrement, mais non exclusivement, aux enrouleurs de grand-voile.

Cet enrouleur, dont le tube ou profil 1 est disposé au centre d'un tube 2 de centrage qui lui est coaxial est, comme le montrent les figures 1 à 3 des dessins annexés, soit placé à l'extérieur du mât 3 soit à l'intérieur du mât, comme le montre la figure 4.

Pour des raisons évidentes de rendement aérodynamique, le tube ou profil 1 doit être placé à une distance A aussi faible que possible du mât.

Les éléments qui déterminent cette distance entre la face arrière du mât et l'axe tube d'enroulement sont d'une part le diamètre B du tube avec la voile complètement enroulée (Fig. 2), d'autre part le diamètre C de la commande d'enroulement 4 qui entraîne en rotation le tube de l'enrouleur (voir figure 5).

Si le diamètre B n'est pas très important, le diamètre C de la commande 4 devrait être, pour ce qui la concerne, le plus grand possible de façon à diminuer, dans toute le mesure possible, l'effort à exercer sur le cordage de commande pour pratiquer l'enroulement de la voile dans les conditions optimales.

Les systèmes actuels de commande d'enroulement nécessitent d'exercer un effort important sur le cordage pour commander l'enroulement.

Ces systèmes sont les suivants :
- l'un de ces systèmes prévoit la commande par un tambour emmagasineur 4, dans ce cas il faut écarter du mât le profil enrouleur d'une distance A′ importante, au moins égale à la somme du diamètre D du tambour et d'une quantité égale au rayon de la cote C.
- un autre système fait appel à une vis sans fin. Si, dans ce cas, le diamètre du corps de la vis est inférieur à la distance de l'axe du tube enrouleur, à la face arrière du mât, ce dispositif présente l'inconvénient de stocker le cordage de commande et d'être par conséquent très long et difficile à positionner sur le mât.

Un exemple de réalisation d'un enrouleur de grand'voile dont le tube ou profil est placé à l'intérieur du mât est décrit dans EP-A- 0 076 878. Dans cette réalisation connue, la commande de la rotation du tube de l'enrouleur est obtenue par un système pignon denté - vis sans fin présentant les mêmes inconvénients que ceux signalés ci-dessus.

L'invention permet d'éviter ces différents inconvénients et de réduire au maximum la distance séparant l'arrière du mât de l'enrouleur.

L'invention a donc pour objet un enrouleur de voile, plus particulièrement enrouleur de grand-voile, constitué par un tube ou profil analogue tournant autour de son axe sous l'action d'un système de commande, tube ou profil duquel la voile est rendue solidaire et autour duquel elle s'enroule, caractérisé en ce que le système de commande est logé dans le pied de mât ou sous le pied de mât, et en ce qu'il comporte, en vue de l'étarquage de la voile, une drisse passant dans la partie haute du tube enrouleur sur une poulie solidaire du tube et tournant avec lui, et cette drisse, après avoir passé dans le tube, sortant de l'enrouleur par une poulie solidaire d'une partie fixe de l'enrouleur.

Comme le montre la Figure 6, l'invention consiste essentiellement à loger dans le pied de mât 5 ou sous le pied de mât, le système de commande d'enroulement, ce système étant avantageusement constitué par une poulie crantée, en raison des avantages que présente un tel moyen :
- faible encombrement, réversibilité du sens de rotation de l'enrouleur, possibilité de sortie du cordage 7 de commande soit dans l'axe du mât, soit transversalement à ce dernier, comme représenté sur la figure 7.

Dans ces conditions, grâce à l'invention il n'y a plus de relation directe entre le diamètre de la commande d'enroulement et la distance entre la face arrière du mât et l'axe du tube 1 d'enroulement.

Le couple exercé sur la commande d'enroulement peut être très important car le rayon E de la poulie crantée est nettement supérieur au rayon du tube enrouleur 1.

Le système d'enroulement constitué par la poulie crantée peut également, comme représenté sur la figure 8, être prévu au-dessus du vit-de-mulet (non représenté) dans une découpe pratiquée dans le mât. Dans ce cas, le couple qui devra être exercé pour la mise en rotation du tube sera plus important que dans le cas où le système est logé dans le pied de mât ou sous ce dernier mais il sera tout de même moins important que celui qu'il est nécessaire de développer avec les systèmes connus.

Un autre perfectionnement de l'invention consiste en un système d'étarquage de la voile sur son enrouleur.

Dans les systèmes connus, la voile est fixée dans sa partie basse, sur la base du tube ou sur le tambour commandant l'enroulement, la partie haute de la voile pouvant être tendue grâce à une drisse.

L'inconvénient réside dans le fait que, lorsque le tube enrouleur tourne, la drisse est également mise en rotation, ce qui provoque son enroulement, d'environ 10 à 20 tours sur une hauteur très faible de 10 à 30 cm. Dans la plupart des cas, la drisse casse ou l'enrouleur se bloque.

Pour pallier cet inconvénient il existe deux principaux moyens de tendre la drisse :
- le premier consiste à utiliser une drisse du bateau et à interposer entre la voile et la drisse, dans sa partie haute, un emerillon qui empêche la drisse de tourner. Il s'agit là cependant d'une solution coûteuse.
- une autre solution consiste à utiliser une drisse propre à l'enrouleur qui tient la voile en tête et redescend grâce à une poulie.

Ce système est très mais exige du temps pour monter la voile sur l'enrouleur et l'étarquer. De plus, la drisse est généralement trop courte lorsque l'on veut affaler la voile. Il est alors indispensable de rallonger la drisse avec un bout. Il faut en outre, prévoir un système d'étarquage par palan ou transfilage pour tendre la drisse mais le montage et le démontage de la voile sur son enrouleur sont alors des opérations longues à réaliser.

Le système suivant l'invention écarte ces inconvénients.

Conformément à l'invention (voir figure 9), la voile 8 est tendue dans la partie haute par une drisse 9 passant dans une poulie 10 solidaire du tube enrouleur 1 et tournant donc avec lui. La drisse descend dans l'axe du tube enrouleur et, dans la partie inférieure de la commande d'enroulement, elle ressort par une poulie 11, solidaire d'une partie fixe, par exemple, dans le cas traité, de l'arbre 12, fixe en rotation, du tambour d'enroulement 13 ou de toute autre partie du mât ou du bateau. Cette poulie ne peut donc pas tourner.

Le résultat est le suivant : lorsque l'enrouleur de voile tourne par exemple de 15 tours, la drisse tourne aussi de 15 tours en haut mais ne tourne pas en bas et, compte tenu de la distance séparant le haut du bas qui peut être de 10 à 20 mètres, la drisse encaisse sans problème ce vrillage de 1 à 2 tours par mètre. La répartition sur une longueur considérable du vrillage de la voile n'a donc pas de conséquence fâcheuse sur son intégrité et d'autre part ne peut entraîner le blocage du système d'enroulement.

Le système d'étarquage suivant l'invention, par drisse interne, permet de façon simple d'étarquer une voile comme avec un curseur, rapidement et efficacement et également d'affaler la voile rapidement sans qu'il soit nécessaire de rallonger la drisse.

Le système suivant l'invention permet donc de combiner les avantages des systèmes connus en supprimant leurs inconvénients. Il est très fiable car il ne comporte pas de pièces en rotation et très économique en raison du nombre très limité de ces pièces.

Le système suivant l'invention peut s'appliquer aussi bien aux enrouleurs de grand-voile montés à l'extérieur du mât qu'aux enrouleurs de grand-voile intégrés au mât également aux enrouleurs de foc.

## Revendications

1. Enrouleur de voile, plus particulièrement enrouleur de grand-voile, constitué par un tube (1) ou profil analogue tournant autour de son axe sous l'action d'un système de commande (4), tube ou profil duquel la voile est rendue solidaire et autour duquel elle s'enroule, caractérisé en ce que le système de commande est logé dans le pied de mât (5) ou sous le pied de mât, et en ce qu'il comporte, en vue de l'étarquage de la voile, une drisse (9) passant dans la partie haute du tube enrouleur sur une poulie (10) solidaire du tube (1) et tournant avec lui, et cette drisse (9), après avoir passé dans le tube, sortant de l'enrouleur par une poulie (11) solidaire d'une partie fixe de l'enrouleur.

2. Enrouleur de voile suivant la revendication 1, caractérisé en ce que le système de commande est constitué par une poulie crantée (6).

3. Enrouleur de voile suivant la revendication 2, caractérisé en ce que le système de commande constitué par une poulie crantée est disposé au-dessus du vit-de-mulet dans une découpe pratiquée dans le mât.

4. Enrouleur suivant la revendication 1, caractérisé en ce que la poulie (11) sur laquelle passe la drisse à sa sortie de l'enrouleur est solidaire de l'arbre (12) fixe en rotation du tambour (13) d'enroulement du système de commande de l'enrouleur.

## Patentansprüche

1. Segelrollreffer, insbesondere Großsegel-Rollreffer, bestehend aus einem Rohr (1) oder einem analogen Profil, das sich unter der Einwirkung eines Steuerungssystems (4) um seine eigene Achse dreht, wobei das Rohr oder Profil, mit dem das Segel fest verbunden ist und um das es sich aufrollt, **dadurch gekennzeichnet** ist, daß das Steuerungssystem im Fuß des Mastes (5) oder unterhalb des Untermastes untergebrachts ist, und daß es für das Hissen des Segels ein Fall (9) aufweist, das im oberen Bereich des Rollreffer-Rohrs auf einer mit dem Rohr (1) einstückigen Seilscheibe (10) läuft und sich mit ihm dreht, und wobei das Fall (9), nachdem es in dem Rohr verlaufen ist, den Rollreffer über eine mit einem feststehenden Teil des Rollreffers einstückige Seilscheibe (11) verläßt.

2. Segelrollreffer nach Anspruch 1, **dadurch gekennzeichnet**, **daß** das Steuerungssystem eine Rastscheibe (6) ist.

3. Segelrollreffer nach Anspruch 2, **dadurch gekennzeichnet**, **daß** das durch eine Rastscheibe gebildete Steuerungssystem oberhalb des Lümmellagers in einem im Mast ausgebildeten Ausschnitt angeordnet ist.

4. Rollreffer nach Anspruch 1, **dadurch gekennzeichnet**, **daß** die Seilscheibe (11), über die das Fall nach dem Rollreffer läuft, mit dem Mast (12), der bezüglich der Drehung mit der Seilrolle (13) des Steuerungssystems für den Rollreffer verbunden ist, fest verbunden ist.

## Claims

1. Sail rolling device, more especially rolling device for mainsail, constituted of a tube (1) or analogous profile revolving about its own axis under the action of a drive system (4), to which tube or profile the sail is attached and about which it rolls up, characterized in that the drive system is housed in the mast foot (5) or below the mast foot, and in that it comprises, for the purpose of hoisting the sail, a halyard (9) passing through the upper part of the winding tube over a sheave (10) attached to the tube (1) and revolving with it, and this halyard (9), having passed through the tube, leaves the rolling device via a sheave (11) attached to a fixed part of the rolling device.

2. Sail rolling device according to Claim 1, characterized in that the drive system is composed of a serrated sheave (6).

3. Sail rolling device according to Claim 2, characterized in that the drive system constituted of a serrated sheave is disposed above the gooseneck in a cut-out formed in the mast.

4. Rolling device according to Claim 1, characterized in that the sheave (11), around which the halyard passes at its exit from the rolling device, is attached to the fixed shaft (12) for the winding drum (13) of the drive system for the rolling device.
